# EUROPÄISCHE PATENTSCHRIFT

(11) **EP 0 340 200 B1**
(45) Veröffentlichungstag und Bekanntmachung des Hinweises auf die Patenterteilung: **09.12.1992**
(21) Anmeldenummer: 89890022.0
(22) Anmeldetag: 25.01.1989
(51) Int. Cl.: E06B 3/66

(54) **Vorrichtung zum Bestimmen des Abstandes zwischen Glastafeln von Isolierglasscheiben**
Device for measuring the distance between the panes of insulating glazings
Dispositif de mesure de distance entre les vitres d'un vitrage isolant

(30) Priorität: 25.04.1988 AT 1050/88
(43) Veröffentlichungstag der Anmeldung: 02.11.1989
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- EP-A- 0 176 388
- DE-B- 2 241 545
- DE-U- 8 715 749

## Beschreibung

Die Erfindung betrifft ein Verfahren zum Bestimmen des Abstandes der einander zugekehrten Flächen der Glastafeln einer Isolierglasscheibe, bei welchem man eine erste Glastafel heranfördert, wobei sich ihre in der Isolierglasscheibe außen liegende Fläche in einer ersten Bezugsebene befindet, ein Tastorgan bis auf die von der Bezugsebene abgekehrte Fläche der ersten Glastafel vorschiebt und den Abstand des vorderen Endes des Tastorganes von der ersten Bezugsebene und damit die Dicke der ersten Glastafel erfaßt.

Bei der Herstellung von mit Sondergas (z.B. Schwefelhexafluorid od. dgl.) gefülltem Isolierglas ist es notwendig, das Volumen des von den beiden Glasscheiben und dem Abstandhalterrahmen umgrenzten Innenraumes (Luftzwischenraum) zu ermitteln, damit die Menge des eingefüllten Sondergases entsprechend dem Volumen des Luftzwischenraumes dosiert werden kann. Das Volumen des Luftzwischenraumes läßt sich aus den (bekannten) Abmessungen für Länge und Breite eines Isolierglaselementes und dem Abstand der einander zugekehrten Innenflächen der Glastafeln des Isolierglaselementes ermitteln. Problematisch war allerdings bis jetzt die Ermittlung des Abstandes der genannten Innenflächen voneinander.

Die Kenntnis des Abstandes der Innenflächen der beiden Glasscheiben eines Isolierglaselementes ist auch für die Steuerung von Versiegelungsautomaten (Größe der Randfuge) von Bedeutung.

Aus der EP-A-0 176 388 ist eine Vorrichtung zum Messen der Dicke von Glastafeln bekannt. Bei dieser bekannten Vorrichtung wird eine Platte auf die Glastafel angelegt und der Verschiebeweg mit Hilfe eines Potentiometers bestimmt. So kann eine Düse gegenüber der Glastafel ausgerichtet werden.

Der Erfindung liegt die Aufgabe zugrunde, ein Verfahren der eingangs genannten Gattung zur Verfügung zu stellen, das ohne die Taktzeiten einer Isolierglasherstellungslinie zu beeinflussen, ohne weiteres in einer solchen Anlage ausgeführt werden kann und mit dem die zur Bestimmung des Abstandes zwischen den einander zugekehrten Innenflächen der Glastafeln von Isolierglaselementen benötigten Größen vorzugsweise vollautomatisch erfaßt und an einen Rechner weitergegeben werden können.

In Lösung dieser Aufgabe ist ein Verfahren der eingangs genannten Gattung erfindungsgemäß durch die Merkmale des Kennzeichens von Patentanspruch 1 gekennzeichnet. Nach diesem Verfahren kann gearbeitet werden, wenn die Breite des Abstandhalterrahmens bekannt ist.

Ist die Breite des zwischen die Glastafeln eingesetzten Abstandhalterrahmens nicht bekannt, kann das Verfahren mit den Merkmalen des abhängigen Anspruches 2 ausgeführt werden, bei dem auch die Breite des Abstandhalterrahmens ermittelt wird.

Wenn Isolierglasscheiben in einer Vorrichtung zusammengestellt werden, die nur eine Bezugsebene haben, kann das Verfahren gemäß dem unabhängigen Anspruch 3 angewendet werden.

Die Erfindung betrifft auch eine Vorrichtung zum Durchführen des Verfahrens gemäß Anspruch 1. Diese Vorrichtung besitzt die Merkmale des einleitenden Teils von Patentanspruch 4. Gekenzeichnet ist die Vorrichtung erfindungsgemäß durch die Merkmale des Anspruches 4.

Eine zur Durchführung des Verfahrens gemäß Anspruch 2 geeignete Vorrichtung ist erfindungsgemäß durch die Merkmale des abhängigen Anspruches 5 gekennzeichnet.

Weitere Merkmale und Einzelheiten der Erfindung ergeben sich aus den Unteransprüchen und der nachfolgenden Beschreibung einer bevorzugten Ausführungsform der erfindungsgemäßen Vorrichtung, die in den Zeichnungen dargestellt ist.

Es zeigt:
Fig. 1 in Draufsicht die wesentlichen Teile der Vorrichtung,
Fig. 2 in Seitenansicht die Vorrichtung während des ersten Meßvorganges und
Fig. 3 die Vorrichtung während des zweiten Meßvorganges.

Die erfindungsgemäße Vorrichtung ist mit besonderem Vorteil in eine Zusammenbaustation für Isolierglas eingebaut, wie sie beispielsweise aus der AT-B-370 706 bekannt ist. Bei dieser an sich bekannten Vorrichtung wird eine erste Glastafel 1 auf Förderrollen 2 aufstehend und mit ihrer Außenfläche gegen Stützrollen 3 eines Stützrollenfeldes lehnend in die Zusammenbaustelle gefördert. Auf die Glastafel 1 wird nun ein beidseitig mit Kittauftrag 4 versehener Abstandhalterrahmen 5 von Hand aus oder mit einer entsprechenden Vorrichtung angesetzt. Der Abstandhalterrahmen 5 kann aber auch in einer vorgeschalteten Vorrichtung von Hand aus oder automatisch an die Glastafel 1 angesetzt worden sein. Nun wird das Stützrollenfeld mit den Stützrollen 3 und die Förderrollen 2 etwa um die Stärke des Abstandhalterrahmens 5 nach hinten versetzt und eine zweite Glastafel 6 auf den Förderrollen 2 aufstehend bei durch nicht gezeigte Hebeglieder von den Förderrollen 2 abgehobener erster Glasscheibe 1 in eine die erste Glastafel 1 überdekkende Lage transportiert. Beim Heranfördern der zweiten Glastafel 6 wird diese durch vorzugsweise kegelstumpfförmige Stützrollen 7 und 8 im Abstand vom Abstandhalterrahmen 5 geführt. Zum Zusammenstellen der beiden Glastafeln 1 und 6 zu einem Isolierglasrohling werden die an einem gemeinsamen Balken montierten Stützrollen 8 aus dem oberen Randbereich der zweiten Glastafel 6 angehoben, so daß sich diese wenigstens in ihrem oberen Bereich an den Kittauftrag 4 des Abstandhalterrahmens 5 anlegt. Nun wird das Stützrollenfeld wieder vorbewegt und der Isolierglasrohling weiter zu einer Presse, beispielsweise zu einer Presse der aus der AT-B-385 499 bekannten Bauart gefördert.

Die weiter oben erwähnte Vorrichtung zum Ansetzen von Abstandhalterrahmen kann beispielsweise die aus der AT-B-384 607 oder die aus der DE-C-32 23 848 bekannte Bauart besitzen.

Es wird noch darauf hingewiesen, daß die erfindungsgemäße Vorrichtung auch in eine Zusammenbaustation der aus der AT-B-370 201 bekannten Bauart integriert werden kann.

Aus der Darstellung von Fig. 2 ist ersichtlich, daß die Stützrollen 3 des Stützwalzenfeldes eine erste Bezugsebene 10 definieren. Um die Glastafel 1 im Bereich ihres unteren Randes, in dem später deren Dicke bestimmt wird, besonders genau zu führen, können dort zusätzliche walzenförmige Stützrollen vorgesehen sein.

Die Stützrollen 7 und 8 definieren (sh. Fig. 3) eine zweite Bezugsebene 11 für die zweite Glastafel 6.

Wie aus Fig. 1 ersichtlich, sind in der Vorrichtung zwei Taststifte 12 und 13 vorgesehen, die in Richtung der Doppelpfeile 14 bzw. 15 senkrecht zu den Bezugsebenen 10 und 11 verschiebbar sind. Hiezu sind die Taststifte mit den Kolbenstangen 16 bzw. 17 von Druckmittelzylindern 18 bzw. 19 gekuppelt.

Der Taststift 12 ist, wie aus Fig. 2 ersichtlich, bis in Anlage auf die ihm zugekehrte Fläche 20 der an den Stützrollen 3 lehnenden Glastafel 1 vorschiebbar (Fig. 2). An seinem vorderen Ende trägt der Taststift 12 einen Anlagekopf 21.

Der Taststift 13 ist, wie ebenfalls aus Fig. 2 ersichtlich, in Richtung des Pfeiles 15 bis in Anlage an die ihm zugekehrte Wand 23 des Abstandhalterahmens 5 vorschiebbar. Der Taststift 13 besitzt an seinem vorderen Ende eine Spitze 24, welche die auf der Wand 23 des Abstandhalterrahmens 5 aufgebrachte Klebemittelschicht 4, die beispielsweise aus Butylkautschuk besteht, durchdringt, wenn der Taststift 13 auf den Abstandhalterrahmen 5 zu vorgeschoben wird.

Dem Taststift 12 ist ein elektronisches Lineal 25 zugeordnet, über das der Abstand der vorderen Endfläche seines Anlagekopfes 21 von der Bezugsebene 10 gemessen wird. Ein elektronisches Lineal 26, das dem Taststift 13 zugeordnet ist, mißt den Abstand der Spitze 22 von der Bezugsebene 10.

Auf diese Weise ist nach dem Vorschieben des Taststiftes 12 bis in Anlage an die Fläche 20 der Glastafel 1, deren Abstand von der Bezugsebene 10 und somit die Dicke der Glastafel 1 meßbar. Sinngemäß ist mit Hilfe des Taststiftes 13 der Abstand der ihm zugekehrten Fläche der Wand 23 des Abstandhalterrahmens 5 von der Bezugsebene 10 und in weiterer Folge (nach Abziehen der Dicke der Glastafel 1) die Breite des Abstandhalterrahmens 5 selbst meßbar.

Nachdem die Dicke der Glastafel 1 und die Breite des Abstandhalterrahmens 5 wie beschrieben ermittelt worden sind, werden die Taststifte 12 und 13 wieder in ihre Ausgangslage (Fig. 1) zurückgezogen und wie oben beschrieben, die zweite Glastafel 6 in eine die erste Glastafel 1 überdeckende Stellung herangefördert. Nun wird der Taststift 12 wieder vorgeschoben und der Abstand der von der zweiten Bezugsebene 11 abgekehrten Fläche 27 der Glastafel 6 von dieser Bezugsebene 11 auf Grund des Abstandes der vorderen Endfläche des Anlagekopfes 21 des Taststiftes 12 von dieser Bezugsebene 11 ermittelt.

Auf Grund der so ermittelten Daten kann die Dicke der Glastafeln 1 und 6 sowie die Breite des Abstandhalterreahmens 5 und der Abstand der Innenfläche 20 der ersten Glastafel 1 von der Innenfläche 28 der zweiten Glastafel 6 im zusammengestellten Isolierglasrohling ermittelt werden.

Wenn bei ein in der beschriebenen Vorrichtung mit zwei Bezugsebenen 10 und 11 zusammengestellter Isolierglasrohling in der nachgeschalteten Preßvorrichtung auf ein vorgegebenes Maß der Dicke (Abstand der Außenfläche der Glastafeln voneinander) des Isolierglaselementes verpreßt wird, genügt es, mit Hilfe des Taststiftes 12 die Dicke der beiden Glastafeln 1 und 6 zu ermitteln und diese Werte für die Dicke der Glastafeln 1 und 6 vom Wert der Außendicke des Isolierglaselementes nach dem Preßvorgang, der ja durch die Einstellung der Preßvorrichtung bekannt ist, abzuziehen, um die Dicke des Luftzwischenraumes zu ermitteln.

Wenn hingegen die Preßvorrichtung so gesteuert wird, daß auf ein vorgegebenes Maß des Verkleinerns der Dicke der beiden auf dem Abstandhalterrahmen 5 vorgesehenen Stränge 4 aus Butylkautschuk gearbeitet wird, dann ist es erforderlich, mit Hilfe des Taststiftes 13 auch die Breite des Abstandhalterrahmens 5 zu ermitteln.

Die erfindungsgemäße Vorrichtung kann auch bei Vorrichtungen zum Zusammenstellen von Isolierglas verwendet werden, die lediglich eine Bezugsebene, nämlich die Bezugsebene 10, besitzen. In diesem Fall wird mit Hilfe des Taststiftes 12 zunächst die Dicke der Glastafel 1 und mit Hilfe des Taststiftes 13 die Breite des Abstandhalterrahmens 5 ermittelt und dann, nachdem auf den Abstandhalterrahmen 5 die zweite Glastafel 6 angesetzt wurde, der Abstand der von der Bezugsebene 10 abgekehrten Fläche 27 der Glastafel 6 von dieser Bezugsebene 10 ermittelt. Auf Grund der so erfaßten Werte kann die Dicke des Luftzwischenraumes, d.h. der der Innenflächen 20 der ersten Glastafel 1 von der Innenfläche 28 der zweiten Glastafel 6 errechnet werden.

Wenn die Doppelfunktion des Taststiftes 12 vermieden werden soll, kann ein weiterer Taststift vorgesehen werden, der mit einem Lineal gekoppelt ist und der auf die zweite Glastafel 6 zu vorschiebbar ist, um deren Abstand von einer Bezugsebene (z.B. Ebene 11) zu ermitteln. Ein derartiger Taststift kann auch nach der Preßvorrichtung vorgesehen sein.

## Patentansprüche

1. Verfahren zum Bestimmen des Abstandes der einander zugekehrten Flächen (20, 28) der Glastafeln (1, 6) einer Isolierglasscheibe, bei welchem man eine erste Glastafel (1) heranfördert, wobei sich ihre in der Isolierglasscheibe außen liegende Fläche in einer ersten Bezugsebene (10) befindet, ein Tastorgan (12) bis auf die von der Bezugsebene (10) abgekehrte Fläche (20) der ersten Glastafel (1) vorschiebt und den Abstand des vorderen Endes des Tastorganes (12) von der ersten Bezugsebene (10) und damit die Dicke der ersten Glastafel (1) erfaßt, dadurch gekennzeichnet, daß man das Tastorgan (12) zunächst in Anlage an die von der ersten Bezugsebene (10) abgekehrte Fläche (20) der ersten Glastafel (1) vorschiebt, daß man das Tastorgan (12) von der ersten Glastafel (1) zurückzieht, daß man eine zweite Glastafel (6) in eine die erste Glastafel (1) überdeckende Stellung bewegt, wobei sich die in der Isolierglasscheibe innen liegende Fläche (28) der zweiten Glastafel (6) in einer zweiten Bezugsebene (11) befindet, daß man das Tastorgan (12) an die von der zweiten Bezugsebene (11) abgekehrte Fläche (27) der zweiten Glastafel (6) anlegt, daß man den Abstand des vorderen Endes des Tastorganes (12) von der zweiten Bezugsebene (11) und damit die Dicke der zweiten Glastafel (6) erfaßt und daß man den Abstand der einander zugekehrten Flächen (20, 28) der Glastafeln (1, 6) ermittelt, indem man die so ermittelten Dicken der Glastafeln (1, 6) von der Außendicke der Isolierglasscheibe nach dem Pressen derselben abzieht.

2. Verfahren nach Anspruch 1, dadurch gekennzeichnet, daß man ein weiteres, senkrecht zur ersten Bezugsebene (10) verschiebbares Tastorgan (13) bis in Anlage an eine von der ersten Bezugsebene (10) abgekehrte Wand (4) eines an die von der Bezugsebene (10) abgekehrte Fläche (20) der ersten Glastafel (1) angesetzten Abstandhalterrahmens (5) vorschiebt, daß man den Abstand des vorderen Endes des weiteren Tastorganes (13) von der ersten Bezugsebene (10) erfaßt, daß man die Breite des Abstandhalterrahmens (5) ermittelt, indem man vom Abstand des vorderen Endes des weiteren Tastorganes (13) die vorher ermittelte Dicke der ersten Glastafel (1) abzieht, und daß man das weitere Tastorgan (13) vom Abstandhalterrahmen (5) zurückzieht.

3. Verfahren zum Bestimmen des Abstandes der einander zugekehrten Flächen (20, 28) der Glastafeln (1, 6) einer Isolierglassscheibe, bei welchem man eine erste Glastafel (1) heranfördert, wobei sich ihre in der Isolierglasscheibe außen liegende Fläche in einer Bezugsebene (10) befindet, ein Tastorgan (12) bis auf die von der Bezugsebene (10) abgekehrte Fläche (20) der ersten Glastafel (1) vorschiebt und den Abstand des vorderen Endes des Tastorganes (12) von der Bezugsebene (10) und damit die Dicke der ersten Glastafel (1) erfaßt, dadurch gekennzeichnet, daß man das Tastorgan (12) zunächst in Anlage an die von der Bezugsebene (10) abgekehrte Fläche (20) der ersten Glastafel (10) vorschiebt, daß man ein weiteres, senkrecht zur Bezugsebene (10) verschiebbares Tastorgan (13) bis in Anlage an eine von der Bezugsebene (10) abgekehrte Wand (23) eines an die von der Bezugsebene (10) abgekehrte Fläche (20) der ersten Glastafel (1) angesetzten Abstandhalterrahmens (5) vorschiebt, daß man den Abstand des vorderen Endes des weiteren Tastorganes (13) von der Bezugsebene (10) erfaßt und die Breite des Abstandhalterrahmens (5) ermittelt, indem man vom Abstand des vorderen Endes des weiteren Tastorganes (13) die zuvor ermittelte Dicke der ersten Glastafel (1) abzieht, daß man das Tastorgan (12) und das weitere Tastorgan (13) von der ersten Glastafel (1) bzw. vom Abstandhalterrahmen (3) zurückzieht, daß man eine zweite Glastafel (6) in eine die erste Glastafel (1) überdeckende Stellung bewegt und an den Abstandhalterrahmen (5) ansetzt, daß man das Tastorgan (12) in Anlage an die von der Bezugsebene (10) abgekehrte Fläche (27) der zweiten Glastafel (6) vorschiebt, daß man den Abstand des vorderen Endes des Tastorganes (12) von der Bezugsebene (10) erfaßt und die Dicke der zweiten Glastafel (6) ermittelt, indem man vom so ermittelten Abstand die Dicke der ersten Glastafel (1) und die Breite des Abstandhalterrahmens (5) abzieht, und daß man den Abstand der einander zugekehrten Flächen (20, 28) der Glastafeln (1, 6) der Isolierglasscheibe ermittelt, indem man die so ermittelten Dicken der Glastafeln (1, 6) von der Außendicke der Isolierglasscheibe nach dem Pressen derselben abzieht.

4. Vorrichtung zum Durchführen des Verfahrens nach Anspruch 1 mit einer Fördereinrichtung mit ersten Stützrollen (3) für die erste Glastafel (1), welche Stützrollen (3) die erste Bezugsebene (10) definieren, und mit einem senkrecht zur Bezugsebene (10) bis in Anlage an die von den Stützrollen (3) abgekehrte Fläche (20) der ersten Glastafel (1) vorschiebbaren Tastorgan (12), mit dem eine, gegebenenfalls elektronische, Meßeinrichtung (25) gekuppelt ist, dadurch gekennzeichnet, daß das als Taststift (12) ausgebildete Tastorgan an die von den Stützrollen (3) abgekehrte Fläche (20) der ersten Glastafel (1) und an die von zweiten Stützrollen (7, 8) der Fördereinrichtung, welche die zweite Bezugsebene (11) definieren, abgekehrte Fläche (27) der in eine die erste Glastafel (1) überdeckende Stellung gebrachten, zweiten Glastafel (6) anlegbar ist und daß ein Rechner zum Verarbeiten der vom Taststift (12) erfaßten Größen vorgesehen ist.

5. Vorrichtung nach Anspruch 4 zum Durchführen des Verfahrens nach Anspruch 2, dadurch gekennzeichnet, daß zusätzlich zu dem Taststift (12) ein weiterer, senkrecht zu den Bezugsebenen (10, 11) bis in Anlage an die von den ersten Stützrollen (3) abgekehrte Wand (23) des an die erste Glastafel (1) angesetzten Abstandhalterrahmens (5) vorschiebbarer Taststift (13) vorgesehen ist, daß mit dem weiteren Taststift (13) eine, gegebenenfalls elektronische, Meßeinrichtung (26) gekuppelt ist, und daß ein Rechner zum Verarbeiten der von beiden Taststiften (12, 13) erfaßten Größen vorgesehen ist.

6. Vorrichtung nach Anspruch 4 oder 5, dadurch gekennzeichnet, daß die die erste Bezugsebene (10) definierenden, ersten Stützrollen (3) in der Art eines Stützrollenfeldes angeordnet sind, gegen das die erste Glastafel (1) anliegt, und daß die zweite Bezugsebene (11) von Stützrollen (7), an welchen der untere, horizontale Randbereich der zweiten Glastafel (6) anliegt, und von Führungsrollen (8), an welchen der obere horizontale Randbereich der zweiten Glastafel (6) anliegt, definiert ist.

7. Vorrichtung nach einem der Ansprüche 5 oder 6, dadurch gekennzeichnet, daß der erste Taststift (12) und der weitere Taststift (13) gleichzeitig in Anlage an die erste Glastafel (1) bzw. an den Abstandhalterrahmen (5) vorschiebbar sind.

8. Vorrichtung nach einem der Ansprüche 4 bis 7, dadurch gekennzeichnet, daß der erste Taststift (12) an seinem vorderen Ende einen Anlagekopf (21) trägt.

9. Vorrichtung nach einem der Ansprüche 5 bis 8, dadurch gekennzeichnet, daß der weitere Taststift (13) an seinem vorderen Ende eine Spitze (22) aufweist.

10. Vorrichtung nach einem der Ansprüche 5 bis 9, dadurch gekennzeichnet, daß zusätzlich zum ersten Taststift (12), der in Anlage an die erste Glastafel (1) vorschiebbar ist, und zum zweiten Taststift (13), der in Anlage an die Wand (23) des Abstandhalterrahmens (5) vorschiebbar ist, ein dritter Taststift vorgesehen ist, der ähnlich dem ersten Taststift (12) ausgebildet ist und der in Anlage an die zweite Glastafel (6) vorschiebbar ist.

11. Vorrichtung nach Anspruch 10, dadurch gekennzeichnet, daß der dritte Taststift vom ersten (12) und zweiten Taststift (13) räumlich getrennt angeordnet ist.

12. Vorrichtung nach einem der Ansprüche 4 bis 11, dadurch gekennzeichnet, daß sie in eine Vorrichtung zum Zusammenstellen von Isolierglasscheiben eingebaut ist.

13. Vorrichtung nach einem der Ansprüche 10 bis 12, dadurch gekennzeichnet, daß der erste und der zweite Taststift (12, 13) in einer Vorrichtung zum Zusammenstellen von Isolierglasscheiben und der dritte Taststift nach einer nachgeordneten Preßvorrichtung für Isolierglaselemente angeordnet ist.

## Claims

1. Method of determining the distance between the surfaces facing one another (20, 28) of the panes of glass (1, 6) of an insulating glazing panel, in which a first pane of glass (1) is brought up, its surface located on the outside in the insulating glazing panel being disposed in a first reference plane (10), a sensing member (12) is advanced as far as that surface (20) of the first pane of glass (1) which faces away from the reference plane (10) and the distance of the front end of the sensing member (12) from the first reference plane (10) is detected and thereby the thickness of the first pane of glass (1), characterised in that the sensing member (12) is first advanced into abutment against that surface (20) of the first pane of glass (1) which faces away from the first reference plane (10), the sensing member (12) is retracted from the first pane of glass (1), a second pane of glass (6) is moved into a position covering the first pane of glass (1), that surface (28) of the second pane of glass (6) which is located on the inside in the insulating glazing panel being disposed in a second reference plane (11), the sensing member (12) is applied against that surface (27) of the second pane of glass (6) which faces away from the second reference plane (11), the distance of the front end of the sensing member (12) from the second reference plane (11) is detected, and thereby the thickness of the second pane of glass (6), and the distance of the facing surfaces (20, 28) of the panes of glass (1, 6) from one another is established by deducting the thicknesses of the panes of glass (1, 6) determined in this way from the overall thickness of the insulating glazing panel after pressing thereof.

2. Method according to claim 1, characterised in that an additional sensing member (13) movable at right angles to the first reference plane (10) is advanced until it is in abutment against a wall (4) of a distance maintaining frame (5) applied against that surface (20) of the first pane of glass (1) which faces away from the reference plane (10), the distance of the front end of the additional sensing member (13) from the first reference plane (10) is detected, the width of the distance maintaining frame (5) is determined by deducting the previously established thickness of the first pane of glass (1) from the distance of the front end of the additional sensing member (13) and the additional sensing member (13) is retracted from the distance maintaining frame (5).

3. Method of determining the distance between the surfaces facing one another (20, 28) of the panes of glass (1, 6) of an insulating glazing panel, in which a first pane of glass (1) is brought up, its surface located on the outside in the insulating glazing panel being disposed in a reference plane (10), a sensing member (12) is advanced as far as that surface (20) of the first pane of glass (1) which faces away from the reference plane (10) and the distance of the front end of the sensing member (12) from the reference plane (10) is detected and thereby the thickness of the first pane of glass (1), characterised in that the sensing member (12) is first advanced into abutment against that surface (20) of the first pane of glass (1) which faces away from the reference plane (10), an additional sensing member (13) movable at right angles to the reference plane (10) is advanced until it is in abutment against a wall (23) of a distance maintaining frame (5) applied against that surface (20) of the first pane of glass (1) which faces away from the reference plane (10), the distance of the front end of the additional sensing member (13) from the reference plane (10) is detected and the width of the distance maintaining frame (5) is determined by deducting the previously established thickness of the first pane of glass (1) from the distance of the front end of the additional sensing member (13), the sensing member (12) and the additional sensing member (13) are retracted from the first pane of glass (1) and from the distance maintaining frame (5), respectively, a second pane of glass (6) is moved into a position covering the first pane of glass (1) and applied against the distance maintaining frame (5), the sensing member (12) is advanced into abutment against that surface (27) of the second pane of glass (6) which faces away from the reference plane (10), the distance of the front end of the sensing member (12) from the reference plane (10) is detected and the thickness of the second pane of glass (6) is determined by deducting from the distance established in this way the thickness of the first pane of glass (1) and the width of the distance maintaining frame (5), and the distance between the surfaces facing one another (20, 28) of the panes of glass (1, 6) of the insulating glazing panel is determined by deducting the thicknesses of the panes of glass (1, 6) determined in this way from the overall thickness of the insulating glazing panel after pressing thereof.

4. Apparatus for carrying the method according to claim 1 into effect, having a conveying arrangement with first supporting rollers (3) for the first pane of glass (1), which supporting rollers (3) define the first reference plane (10), and having a sensing member (12) which can be advanced at right angles to the reference plane (10) until it is in abutment against that surface (20) of the first pane of glass (1) which faces away from the supporting rollers (3) and with which a measuring device (25), which is electronic if reed be, is coupled, characterised in that the sensing member, which is in the form of a sensing pin (12), can be applied against that surface (20) of the first pane of glass (1) which faces away from the supporting rollers (3) and against that surface (27) of the second pane of glass (6) brought into a position in which it covers the first pane of glass (1) which faces away from the second supporting rollers (7,8) of the conveging arrangement, which define the second reference plane (11), and a computer is provided for processing the values detected by the sensing pin (12).

5. Apparatus according to claim 4 for carrying the method according to claim 2 into effect, characterised in that besides the sensing pin (12) an additional sensing pin (13) is provided which can be advanced at right angles to the reference planes (10, 11) until it is in abutment against that wall (23) of the distance maintaining frame (5) applied against the first pane of glass (1) which faces away from the first supporting rollers (3), a measuring device (26), which is electronic if need be, is coupled with the additional sensing pin (13) and a computer is provided for processing the values detected by the two sensing pins (12, 13).

6. Apparatus according to claim 4 or 5, characterised in that the first supporting rollers (3) defining the first reference plane (10) are arranged in the manner of an array of supporting rollers against which the first pane of glass (1) rests and the second reference plane (11) is defined by supportirg rollers (7) against which the lower horizontal marginal zone of the second pane of glass (6) rests and by guide rollers (8) against which the upper horizontal marginal zone of the second pane of glass (6) rests.

7. Apparatus according to either of claims 5 and 6, characterised in that the first sensing pin (12) and the additional sensing pin (13) can be advanced simultaneously into abutment against the first pane of glass (1) and the distance maintaining frame (5), respectively.

8. Apparatus according to any one of claims 4 to 7, characterised in that the first sensing pin (12) bears an abutment head (21) at its front end.

9. Apparatus according to any one of claims 5 to 8, characterised in that the additional sensing pin (13) has a point (22) at its front end.

10. Apparatus according to any one of claims 5 to 9, characterised in that in addition to the first sensing pin (12), which can be advanced into abutment against the first pane of glass (1), and the second sensing pin (13), which can be advanced into abutment against the wall (23) of the distance maintaining frame (5), a third sensing pin is provided which is formed similarly to the first sensing pin (12) and can be advanced into abutment against the second pane of glass (6).

11. Apparatus according to claim 10, characterised in that the third sensing pin is arranged spatially separated from the first sensing pin (12) and the second sensing pin (13).

12. Apparatus according to any one of claims 4 to 11, characterised in that it is incorporated in an installation for assembling insulating glazing panels.

13. Apparatus according to any one of claims 10 to 12, characterised in that the first and the second sensing pin (12, 13) are arranged in an installation for assembling insulating glazing panels and the third sensing pin is arranged after a pressing device for insulating glazing units which is arranged after the installation.

## Revendications

1. Procédé pour déterminer l'espacement entre les faces ou côtés tournés l'un vers l'autre (20, 28) des vitres (1, 6) d'un vitrage isolant en verre, procédé dans lequel on prend une première vitre (1) dont la face ou côté destiné à être une face externe du vitrage isolant se trouve dans un premier plan de référence (10), on fait avancer un organe palpeur (12) jusqu'à la face ou côté (20) de la première vitre (1) éloigné du plan de référence (10) et on lit la distance entre l'extrémité antérieure de l'organe palpeur (12) et le premier plan de référence (10), obtenant ainsi l'épaisseur de la première vitre (1), caractérisé par le fait que l'on avance d'abord l'organe palpeur (12) jusqu'à ce qu'il soit au contact dudit côté (20) de la première vitre (1) éloigné du premier plan de référence (10), par le fait que l'on éloigne l'organe palpeur (12) de la première vitre (1), par le fait que l'on amène une deuxième vitre (6) à une position recouvrant la première vitre (1), la face ou côté interne (28) de la deuxième vitre (6), face située à l'intérieur du vitrage, se trouvant dans un deuxième plan de référence (11), par le fait que l'on applique l'organe palpeur (12) contre le côté (27) de la deuxième vitre (6) éloigné du deuxième plan de référence (11), par le fait qu'on lit la distance entre l'extrémité antérieure de l'organe palpeur (12) et le deuxième plan de référence (11), donc l'épaisseur de la deuxième vitre (6), et par le fait que l'on détermine l'espacement entre les faces tournées l'une vers l'autre (20, 28) des vitres (1, 6) en soustrayant les épaisseurs ainsi déterminées des vitres (1, 6) de l'épaisseur extérieure du vitrage isolant après le pressage de celui-ci.

2. Procédé selon revendication 1, caractérisé par le fait que l'on avance un autre organe palpeur (13), déplaçable perpendiculairement au premier plan de référence (10), jusqu'à ce qu'il soit en contact avec une paroi (4), non tournée vers le premier plan de référence (10), d'un intercalaire (5) appliqué contre le côté (20) de la première vitre (1) éloigné du plan de référence (10), par le fait que l'on lit la distance entre l'extrémité antérieure dudit autre organe palpeur (13) et le premier plan de référence (10), par le fait que l'on détermine la largeur de l'intercalaire (5) en soustrayant de la distance de l'extrémité antérieure dudit autre organe palpeur (13) l'épaisseur préalablement déterminée de la première vitre (1), et par le fait que l'on éloigne ledit autre organe palpeur (13) de l'intercalaire (5).

3. Procédé pour déterminer l'espacement entre les faces ou côtés tournés l'un vers l'autre (20, 28) des vitres (1, 6) d'un vitrage isolant en verre, procédé dans lequel on prend une première vitre (1) dont la face ou côté destiné à être une face externe du vitrage isolant se trouve dans un premier plan de référence (10), on fait avancer un organe palpeur (12) jusqu'à la face ou côté (20) de la première vitre (1) éloigné du plan de référence (10) et on lit la distance entre l'extrémité antérieure de l'organe palpeur (12) et le premier plan de référence (10), obtenant ainsi l'épaisseur de la première vitre (1), caractérisé par le fait que l'on avance d'abord l'organe palpeur (12) jusqu'à ce qu'il soit au contact de ladite face ou côté (20) de la première vitre (1) éloigné du premier plan de référence (10), par le fait que l'on avance un autre organe palpeur (13), déplaçable perpendiculairement au premier plan de référence (10), jusqu'à ce qu'il soit au contact d'une paroi (23), non tournée vers le plan de référence (10), d'un intercalaire (5) appliqué contre la face ou côté (20) de la première vitre (1) éloigné du plan de référence (10), par le fait que l'on lit la distance entre l'extrémité antérieure dudit autre organe palpeur (13) et le premier plan de référence (10), et l'on détermine la largeur de l'intercalaire (5) en soustrayant de la distance de l'extrémité antérieure dudit autre organe palpeur (13) l'épaisseur préalablement déterminée de la première vitre (10), et par le fait que l'on dégage l'organe palpeur (12) et ledit autre organe palpeur (13) respectivement de la première vitre (1) et de l'intercalaire(5), par le fait que l'on amène une deuxième vitre (6) à une position recouvrant la première vitre (1) et on l'applique contre l'intercalaire (5), par le fait que l'on applique l'organe palpeur (12) contre la face ou côté (27) de la deuxième vitre (6) éloigné du plan de référence (10), par le fait que l'on lit la distance entre l'extrémité antérieure de l'organe palpeur (12) et le plan de référence (10) et l'on détermine l'épaisseur de la deuxième vitre (6) en déduisant de la distance ainsi déterminée l'épaisseur de la première vitre (1) et la largeur de l'intercalaire (5), et par le fait que l'on détermine l'espacement entre les faces tournées l'une vers l'autre (20, 28) des vitres (1, 6) du vitrage isolant en soustrayant les épaisseurs ainsi déterminées des vitres (1, 6) de l'épaisseur extérieure du vitrage isolant après le pressage de celui-ci.

4. Dispositif de mise en oeuvre du procédé selon revendication 1, comportant un dispositif de transport avec des premiers rouleaux d'appui (3) pour l'appui de la première vitre (1), ces rouleaux d'appui (3) définissant le premier plan de référence (10), et un organe palpeur (12) qui peut ête amené par un mouvement d'avance en translation, perpendiculairement au plan de référence (10) au contact de la face ou côté (20) de la première vitre (1) éloigné des rouleaux d'appui (3), un dispositif de mesure éventuellement électronique (25) étant éventuellement couplé audit organe palpeur, caractérisé par le fait que l'organe palpeur réalisé en tant que tige-palpeur (12) peut être appliqué contre la face ou côté (20) de la première vitre (1) éloigné des rouleaux d'appui (3) et contre la face ou côté (27) de la deuxième vitre (6), mise à une position recouvrant la première vitre (1), éloigné des deuxièmes rouleaux d'appui (7, 8) du dispositif de transport qui définissent le deuxième plan de référence (11), et par le fait qu'il est prévu un calculateur pour traiter les grandeurs lues avec la tige-palpeur (12).

5. Dispositif selon revendication 4, pour mettre en oeuvre le procédé selon revendication 2, caractérisé par le fait qu'il est prévu, en plus de la tige-palpeur (12), une autre-tige-palpeur (13) qui peut être amenée par déplacement en translation, perpendiculairement aux plans de référence (10, 11), au contact de la paroi (23), non tournée vers les premiers rouleaux d'appui (3), de l'intercalaire (5) appliqué contre la première vitre (1), par le fait qu'un dispositif de mesure (26), éventuellement électronique, est couplé à ladite autre tige-palpeur (13), et par le fait qu'un calculateur est prévu pour traiter les grandeurs lues avec les deux tiges-palpeurs (12, 13).

6. Dispositif selon revendication 4 ou 5, caractérisé par le fait que les premiers rouleaux d'appui (3) définissant le premier plan de référence (10) sont disposés à la manière d'un panneau de galets d'appui contre lequel la première vitre (1) est appliquée, et par le fait que le deuxième plan de référence (11) est défini par des rouleaux d'appui (7) contre lesquels le bord inférieur horizontal de la deuxième vitre (6) est appliqué et par des rouleaux de guidage (8) contre lesquels le bord supérieur horizontal de la deuxième vitre (6) est appliqué.

7. Dispositif selon l'une des revendications 5 ou 6, caractérisé par le fait que la première tige-palpeur (12) et l'autre tige-palpeur (13) peuvent être simultanément amenées respectivement au contact de la première vitre (1) et de l'intercalaire (5).

8. Dispositif selon l'une des revendications 4 à 7, caractérisé par le fait que la première tige-palpeur (12) porte, à son extrémité antérieure, une tête de contact (21).

9. Dispositif selon l'une des revendications 5 à 8, caractérisé par le fait que l'autre tige-palpeur (13) présente, à son extrémité antérieure, une pointe (22).

10. Dispositif selon l'une des revendications 5 à 9, caractérisé par le fait qu'en plus de la première tige-palpeur (12) pouvant être amenée au contact de la première vitre (1), et en plus de la deuxième tige-palpeur (13) pouvant être amenée au contact de la paroi (23) de l'intercalaire (5), il est prévu une troisième tige-palpeur qui est de constitution similaire à celle de la première tige-palpeur (12) et peut être amenée au contact de la deuxième vitre (6).

11. Dispositif selon revendication 10, caractérisé par le fait que la troisième tige-palpeur est séparée, dans l'espace, de la première (12) et de la deuxième (13) tige-palpeur.

12. Dispositif selon l'une des revendications 4 à 11, caractérisé par le fait qu'il est incorporé dans un dispositif d'assemblage de vitrages isolants.

13. Dispositif selon l'une des revendications 10 à 12, caractérisé par le fait que la première et la deuxième tige-palpeur (12, 13) sont disposées dans un dispositif d'assemblage de vitrages isolants et la troisième tige-palpeur est disposée après un dispositif de pressage pour éléments-vitrages isolants, situé en aval.
